# EUROPÄISCHE PATENTANMELDUNG

(11) **EP 1 346 898 A1**
(43) Veröffentlichungstag der Anmeldung: **24.09.2003**
(21) Anmeldenummer: 03000964.1
(22) Anmeldetag: 16.01.2003
(51) Int. Cl.: B61H 7/08

(54) **Fixierung einer Schienenbremse in Ruhelage**

(30) Priorität: 14.02.2002 DE 10206341
(71) Anmelder: SIEMENS AKTIENGESELLSCHAFT, 80333 München (DE)
(72) Erfinder: Gerlach, Stefan, 47829 Krefeld (DE); Schoof, Claus-Georg, 47877 Willich (DE)

(57) **Zusammenfassung**

Zur Fixierung einer Schienenbremse (1) in Ruhelage ist zwischen der Schienenbremse (1) und dem Drehgestellrahmen (2) eine kraftschlüssige oder eine formschlüssige Verbindung vorgesehen.

## Beschreibung

Die Erfindung betrifft die Fixierung einer Schienenbremse in Ruhelage

Schienenbremsen in sogenannter Hochaufhängung werden üblicherweise in ihrer Ruhelage durch in den Hubzylindern integrierte Federspeicher in kegelförmige Zentriereinrichtungen gedrückt (siehe z. B. DE 24 15 858 C3). Dadurch werden Relativbewegungen quer und längs zwischen Schienenbremsen und Drehgestellrahmen stark eingeschränkt.

Schienenbremsen in sogenannter Tiefaufhängung sind in ihrer Ruhelage lediglich durch das in den Mitnehmern vorhandene Spiel in den Quer- und Längsbewegungen eingeschränkt. Außerdem werden Vertikalbewegungen nur durch die Elastizität der Aufhängung begrenzt, die in der Regel Schraubenfedern enthält. Dadurch besteht vor allem bei höheren Fahrgeschwindigkeiten oder schlechter Gleislagequalität die Möglichkeit, daß die Schienenbremsen auch in Ruhelage die Schienen kurzzeitig berühren.

Der Erfindung liegt die Aufgabe zugrunde, eine Magnetschienenbremse derart zu fixieren, daß Relativbewegungen zwischen Schienenbremse und Drehgestellrahmen eingeschränkt sind, wobei jedenfalls unerwünschte Bewegungen, die zu einer Berührung der Schienen oder zu einer Verletzung des Lichtraumprofils führen können, vermieden werden sollen.

Diese Aufgabe wird erfindungsgemäß dadurch gelöst, daß zwischen der Schienenbremse und dem Drehgestellrahmen eine kraftschlüssige oder eine formschlüssige Verbindung vorgesehen ist.

Vorteilhafte Ausgestaltungen der Erfindung sind in den Unteransprüchen angegeben.

Im weiteren wird die Erfindung anhand von zwei Ausführungsbeispielen näher beschrieben, die in der Zeichnung prinzipartig dargestellt sind.

In beiden Ausführungsbeispielen sind Relativbewegungen zwischen der Schienenbremse 1 und dem Drehgestellrahmen 2 durch eine kraftschlüssige Verbindung (Fig. 1) oder durch eine formschlüssige Verbindung (Fig. 2) soweit eingeschränkt, daß unerwünschte Bewegungen der Schienenbremse 1, die zu einer Berührung der Schiene oder zu einer Verletzung des Lichtraumprofils führen können, sicher vermieden sind.

Gemäß Fig. 1 wird die Bewegung der Schienenbremse 1 durch ein pneumatisch (oder elektrisch) angesteuertes Reibelement 4 verhindert. Die Schienenbremse 1 wird über das Reibelement 4 an den Drehgestellrahmen 2 gedrückt, wobei das Reibelement 4 über einen Pneumatikzylinder 3 bewegbar ist.

Fig. 2 zeigt ein Beispiel für eine formschlüssige Fixierung. Die Schienenbremse 1 wird formschlüssig mit dem Drehgestellrahmen 2 über einen Bolzen 7 verbunden, der mit Hilfe eines Pneumatikzylinder 3 bewegbar ist. Der Bolzen 7 ist vorzugsweise an einem Ende kegelförmig ausgeführt. Eine Bohrung in der Schienenbremse 1 ist entsprechend dem kegelförmigen Ende des Bolzens 7 ausgebildet.

In beiden Beispielen ist in Ruhelage der Schienenbremse 1 ein Magnetventil 5 geöffnet. Der Pneumatikzylinder 3 wird über eine Rohrleitung 6 mit einem Luftdruck p beaufschlagt. Alternativ ist es möglich, den Zylinder 3 mit einem Federspeicher zu versehen. In diesem Fall wird das Magnetventil 5 erst bei Anforderung der Schienenbremse 1 mit dem Druck p beaufschlagt. Dadurch wird die Kraft des Federspeichers überwunden und der Magnet der Schienenbremse 1 kann abgesenkt werden.

Anstelle des Pneumatikzylinders 3 kann in Fig. 1 und Fig. 2 auch ein Elektromagnet eingesetzt werden.

Der Vorteil der mechanischen Fixierung liegt neben der Verhinderung von unerwünschten Bewegungen der Schienenbremse auch darin, daß die Rückstellkraft der Aufhängung (Schraubenfeder) klein gehalten werden kann, so dass mehr Bremskraft zur Verfügung steht.

### Liste der Bezugszeichen

- 1: Schienenbremse
- 2: Drehgestellrahmen
- 3: Pneumatikzylinder
- 4: Reibelement
- 5: Magnetventil
- 6: Rohrleitung
- 7: Bolzen

## Patentansprüche

1. Fixierung einer Schienenbremse in Ruhelage, **dadurch gekennzeichnet, daß** zwischen der Schienenbremse (1) und dem Drehgestellrahmen (2) eine kraftschlüssige oder eine formschlüssige Verbindung vorgesehen ist.

2. Fixierung einer Schienenbremse nach Anspruch 1, **dadurch gekennzeichnet, daß** die kraftschlüssige Verbindung ein Reibelement (3) aufweist, durch das die Schienenbremse (1) an den Drehgestellrahmen (2) gedrückt wird.

3. Fixierung einer Schienenbremse nach Anspruch 2, **dadurch gekennzeichnet, daß** das Reibelement (3) durch einen Pneumatikzylinder (3) oder einen Elektromagneten bewegbar ist.

4. Fixierung einer Schienenbremse nach Anspruch 1, **dadurch gekennzeichnet, daß** die formschlüssige Verbindung einen Bolzen (7) aufweist, der in eine Bohrung der Schienenbremse (1) eingreift.

5. Fixierung einer Schienenbremse nach Anspruch 1, **dadurch gekennzeichnet, daß** der Bolzen (7) und die Bohrung der Schienenbremse (1) korrespondierend kegelförmig ausgebildet sind.

6. Fixierung einer Schienenbremse nach Anspruch 4 oder 5, **dadurch gekennzeichnet, daß** der Bolzen (7) durch einen Pneumatikzylinder (3) oder einen Elektromagneten bewegbar ist.

7. Fixierung einer Schienenbremse nach Anspruch 3 oder 6, **dadurch gekennzeichnet, daß** der Pneumatikzylinder (3) mit einem Federspeicher versehen ist.
